# EUROPÄISCHE PATENTSCHRIFT

(11) **EP 0 606 836 B1**
(45) Veröffentlichungstag und Bekanntmachung des Hinweises auf die Patenterteilung: **10.04.1996**
(21) Anmeldenummer: 94100050.7
(22) Anmeldetag: 04.01.1994
(51) Int. Cl.: F24F 7/02

(54) **Dachflächenentlüfter**
Roof ventilator
Aérateur de toit

(30) Priorität: 09.01.1993 DE 4300409
(43) Veröffentlichungstag der Anmeldung: 20.07.1994
(73) Patentinhaber: AEROVENT LUFTTECHNIK GmbH, D-41836 Hückelhoven (DE)
(72) Erfinder: Nilgen, Martin, D-41363 Jüchen (DE); Noffer, Helmut, D-41836 Hückelhoven (DE); Vincke, Kurt, D-41199 Mönchengladbach (DE); Rittel, Klaus, D-41372 Niederkrüchten (DE)
(74) Vertreter: Rauh, Wolfgang K., Dipl.-Ing. Patentanwalt

(56) Entgegenhaltungen:
- EP-A- 0 397 475

## Beschreibung

Die Erfindung betrifft einen Dachflächenentlüfter nach dem Oberbegriff des Anspruches 1.

Es sind Dachflächenentlüfter bekannt, die in ihrem Einlaßkanal eine Drosselklappe zur Einstellung des Durchtrittsquerschnittes aufweisen. Ferner sind im daran anschließenden Gehäuse starre Leitflächen angeordnet.

Es hat sich gezeigt, daß die bekannten Bauarten nicht nur sehr aufwendig sind, sondern auch wenig flexibel sind. Deshalb arbeiten sie nur bei voreingestellten Wetterbedingungen im optimalen Bereich, können aber anderen Bedingungen nicht angepaßt werden.

Aus der CH-PS 637 754 ist ein Dachflächenentlüfter bekannt, der oberhalb des Einlaßkanals ein im Querschnitt fast waagerechtes, zylindrisches, obern offenes Gehäuse aufweist, in dessen Längserstreckung eine V-förmige Prallwand angeordnet ist, die zwischen sich und dem Gehäuse Luftkanäle frei läßt, in denen sich weitere, starre Leitflächen befinden. Zwischen dem oberen Ende des Einlaßkanals und der Prallwand sind zusätzlich doppelarmige Steuerklappen angeordnet, die den Einlaßkanal zu schließen vermögen. Diese bewirken durch ihre Doppelarmigkeit eine ungünstige Strömungsverteilung.

Einen ähnlichen Dachflächenentlüfter zeigt das DE-GM 1 849 839. Hierbei befinden sich die schwenkbaren, doppelarmigen Steuerklappen oberhalb der Prallplatte. Auch sie bewirken eine ungünstige Strömungsführung. Darüber hinaus sind die Steuerklappen nicht gegen Regeneinflüsse geschützt. Auch kann Staub in den Einlaßkanal zurückfallen.

Einen weiteren, nur als Sicherheitsentlüftung gedachten Dachflächenentlüfter zeigt die AT-PS 255 713. Hier sind zwischen einem den Einlaßkanal mit Abstand abdeckenden, aus einarmig gelagerten Platten gebilde ten Dachelement und der Oberkante des Einlaßkanals zwei seitliche, doppelarmige Regelklappen vorgesehen, die in normal geöffnetem Zustand eine starke Umlenkung des Luftstromes bewirken. Hierdurch entstehen unerwünschte Strömungsverzögerungen. Bei einer Notentlüftung werden die Platten des Dachelemnts und die Regelklappen lotrecht gestellt und bilden eine Verlängerung des Einlaßkanals ohne Regenschutzabdeckung.

Der Erfindung liegt die Aufgabe zugrunde, einen Dachflächenentlüfter der eingangs genannten Bauart so auszubilden, daß er jeder Witterung und gewünschten Strömungsgeschwindigkeit der aus dem Entlüfter geführten Abluft anpaßbar ist und einen geringst möglichen Bauaufwand erfordert.

Die Lösung der gestellten Aufgabe besteht gemäß der Erfindung in den kennzeichnenden Merkmalen des Anspruches 1. Bei dieser Bauart übernehmen die Klappen, weil sie außerhalb des eigentlichen Luftstromes liegen, sowohl die Aufgabe der Drosselklappe als auch diejenige der Leitflächen, wobei letztere den Wetterbedingungen anpaßbar, also nicht starr sind.

In der Zeichnung ist die Erfindung anhand eines schematisch dargestellten Ausführungsbeispieles näher erläutert. Die Zeichnung zeigt einen Dachflächenentlüfter im schematischen Querschnitt.

Mit 1 ist ein auf einer rechteckigen Dachöffnung 2 befestigbarer Einlaßkanal für aus dem Gebäude abzuführende Raumluft oder dgl. bezeichnet. Das obere Ende 3 dieses Einlaßkanals 2 weist im stupfen Winkel daran angeschlossene, sich nach außen öffnende Schenkel 4 auf.

Mit Abstand oberhalb des oberen Endes 3 des Einlaßkanals 1 ist eine zu dessen Längsmitelebene senkrechte, im Einbauzustand also waagerechte Prallwand 5 angeordnet, deren Breite mindestens gleich derjenigen des Einlaßkanals 1 ist.

Unterhalb der Prallwand 5 ist ein Paar Klappen 6 auf Achsen 7 drehbar gelagert und so bemessen, daß sie in der einen Extremstellung = Verschlußstellung den Raum zwischen der Prallwand 5 und dem oberen Ende 3 des Einlaßkanals 1 verschließen und in der anderen Extremstellung (Öffnungsstellung) V-förmig zueinander stehen, so daß sich ihre freien Enden in der Längsmittelebene des Einlaßkanals 1 befinden.

Jede Klappe 6 ist mit einer Verstelleinrichtung 8 verbunden, die z.B. über eine Zahnstange oder eine Spindel an der zugeordneten Klappe 6 angreift und deren Schwenkung bewirkt.

In der Öffnungsstellung bewirken die Klappen 6 eine Umleitung und Teilung des aus dem Einlaßkanal laustretenden Luftstromes in die Waagerechte.

Der Bereich außerhalb des oberen Endes 3 des Einlaßkanals 1 ist von einer unten offenen Haube 9 umgeben, deren Höhe etwa doppelt so hoch ist, wie der Abstand zwischen dem oberen Ende 3 des Einlaßkanals 1 und der Prallwand 5 und weist oben eine Öffnung 10 von der Breite der Prallwand 5 auf. Der abgelenkte Luftstrom wird durch diese Haube 9 sowohl nach unten, als nach oben abgelenkt, wodurch ihm ein wesentlicher Teil der Strömungsgeschwindigkeit genommen wird.

Wesentliches Merkmal des erfindungsgemäßen Dachflächenentlüfters sind die beiden Klappen 6, die außerhalb des eigentlichen Luftstromes liegen und sowohl als widerstandsarme, anpaßbare Leitwände als auch als Drosselklappe arbeiten und den Strömungsverlauf des Luftstromes weitgehend verlustarm beeinflussen.

Diese Klappen 6 sind zweckmäßig doppelarmig ausgebildet, wobei der obere, wesentlich kürzere Arm 11 mit dem anderen, längeren Arm 12 einen stumpfen Winkel, z.B. von 150° einschließt, derart, daß er in der Verschlußstellung senkrecht zur Prallwand 6 steht.

## Patentansprüche

1. Dachflächenentlüfter, bestehend aus einem an einer Dachöffnung (2) befestigbaren Einlaßkanal (1) mit einem oberhalb des Einlaßkanals angeordneten Gehäuse mit Leitwänden,
**dadurch gekennzeichnet,**
daß zwischen dem oberen Ende (3) des Einlaßkanals (1) und einer mit Abstand darüber befindlichen, zur Längsmittelebene des Einlaßkanals (1) senkrechten Prallwand (5), deren Breite mindestens gleich derjenigen des Einlaßkanals (1) ist, ein Paar um nahe der Prallwand (5) angeordnete Achsen (7) schwenkbare und mit einem Verstellantrieb (8) verbundene Klappen (6) angelenkt sind, die in der einen Extremstellung den aus dem Einlaßkanal (1) ausströmenden Gasstrom V-förmig teilen und in der anderen Extremstellung den Einlaßkanal (1) weitgehend schließen.

2. Dachflächentlüfter nach Anspruch 1, **dadurch gekennzeichnet**, daß die Klappen (6) doppelarmig ausgebildet sind.

3. Dachflächenentlüfter nach Anspruch 2, **dadurch gekennzeichnet,** daß die kürzeren Arme (11) der Klappen (6) zu den längeren Armen (12) im stumpfen Winkel stehen.

## Claims

1. Roof area ventilator, including an inlet duct (1), which is mountable on a roof opening (2), and a housing, which is disposed above the inlet duct and has guide walls, characterised in that a pair of flaps (6) are pivotally mounted between the upper end (3) of the inlet duct (1) and a deflecting wall (5), which is situated above said duct with a spacing therebetween and extends perpendicularly relative to the central longitudinal plane of the inlet duct (1), the width of said deflecting wall being at least identical to that of the inlet duct (1), said flaps being pivotable about axles (7) disposed in the vicinity of the deflecting wall (5) and being connected to an adjustment drive (8), said flaps dividing the gas stream flowing from the inlet duct (1) in a V-shaped manner in one extreme position and largely closing the inlet duct (1) in the other extreme position.

2. Roof area ventilator according to claim 1, characterised in that the flaps (6) have a double-armed configuration.

3. Roof area ventilator according to claim 2, characterised in that the shorter arms (11) of the flaps (6) lie at an obtuse angle relative to the longer arms (12).

## Revendications

1. Aérateur de toit, constitué d'un canal d'entrée (1) pouvant être fixé à une ouverture de toit (2), comportant un carter à parois de guidage, agencé au-dessus du canal d'entrée,
caractérisé en ce que, entre l'extrémité supérieure (3) du canal d'entrée (1) et une paroi de diffusion (5) se trouvant à distance au-dessus et perpendiculaire au plan longitudinal médian du canal d'entrée (1), dont la largeur est au moins égale à celle du canal d'entrée (1), sont articulés une paire de clapets (6) reliés à un organe de réglage (8) et pouvant pivoter autour d'axes (7) agencés à proximité de la paroi de diffusion (5), clapets qui, dans une position extrême, divisent en forme de V le courant gazeux s'écoulant du canal d'entrée (1) et, dans l'autre position extrême, ferment largement le canal d'entrée (1).

2. Aérateur de toit selon la revendication 1,
caractérisé en ce que les clapets (6) sont réalisés à double bras.

3. Aérateur de toit selon la revendication 2,
caractérisé en ce que les bras plus courts (11) des clapets (6) sont disposés sous un angle obtus par rapport aux bras plus longs (12).
